# EUROPÄISCHE PATENTSCHRIFT

(11) **EP 1 201 928 B1**
(45) Veröffentlichungstag und Bekanntmachung des Hinweises auf die Patenterteilung: **08.11.2006**
(21) Anmeldenummer: 01122335.1
(22) Anmeldetag: 19.09.2001
(51) Int. Cl.: F04D 19/04, F04D 29/32, F04D 29/54

(54) **Scheiben für eine Turbomolekularpumpe**
Disks for a turbo molecular pump
Disques pour pompe turbomoléculaire

(30) Priorität: 24.10.2000 DE 10052637
(43) Veröffentlichungstag der Anmeldung: 02.05.2002
(73) Patentinhaber: Pfeiffer Vacuum GmbH, 35614 Asslar (DE)
(72) Erfinder: Stoll, Tobias, 35719 Angelburg-Gönnern (DE)

(56) Entgegenhaltungen:
- GB-A- 1 275 386
- US-A- 3 477 381
- US-A- 3 748 055
- US-A- 4 309 143
- PATENT ABSTRACTS OF JAPAN vol. 007, no. 199 (M-240), 3. September 1983 (1983-09-03) & JP 58 098696 A (HITACHI SEISAKUSHO KK), 11. Juni 1983 (1983-06-11)

## Beschreibung

Die Erfindung betrifft Scheiben für eine Turbomolekularpumpe nach dem Oberbegriff des 1. Anspruches.

Eine Turbomolekularpumpe ist aus Rotor- und Statorscheiben aufgebaut, die abwechselnd hintereinander angeordnet sind und Schaufelkränze aufweisen. Die Pumpwirkung beruht darauf, dass durch die Schaufeln der Rotorscheiben Impulse in Pumprichtung auf die Moleküle des zu pumpenden Gases übertragen werden. Die beiden wesentlichen Pumpeigenschaften, nämlich Saugvermögen und Druckverhältnis, hängen stark von der Drehzahl der Rotorscheiben ab. Das Saugvermögen steigt linear mit der Drehzahl an und das Druckverhältnis sogar exponentiell. Um eine optimale Pumpwirkung zu erreichen, muss die Drehzahl des Rotors möglichst hoch sein. Dadurch werden hohe Anforderungen an die Schaufeln der Rotorscheiben betreffend ihrer Geometrie, mechanischen Festigkeit und Stabilität gestellt.

Eine weitere Voraussetzung für optimale Pumpeigenschaften ist eine minimale Dicke der Schaufeln. Neben dem Vorteil eines großen Durchtrittsquerschnittes für das zu pumpende Gas, wodurch das Saugvermögen gesteigert wird, spielen hier Festigkeitsüberlegungen eine Rolle. Wegen der angestrebten hohen Drehzahl muss die Fliehkraft, die auf die Schaufeln, den Schaufelgrund und auf den Innendurchmesser der Rotorscheiben wirkt, auf ein Minimum begrenzt werden.

Ein weiteres Kriterium für optimale Pumpeigenschaften ist die optische Dichtheit der einzelnen Scheiben. Dadurch wird eine Rückströmung innerhalb des Scheibenpaketes in axialer Richtung verhindert.

Bisher sind im wesentlichen zwei Arten von Scheiben für Turbomolekularpumpen bekannt. Die eine ist aus einer massiven Scheiben hergestellt, in welcher zur Scheibenebene schräge, radial verlaufende Schlitze eingefräst sind. Die andere ist aus Blech gefertigt, wobei durch Stanzen und Herausbiegen von Teilen der Scheibenfläche aus der Scheibenebene Schaufeln gebildet werden.

Die gefrästen Scheiben werden aus Aluminium hergestellt, da dieser Werkstoff sich gut zum Fräsen eignet. In vielen Anwendungsfällen wird es beim Einsatz von Turbomolekularpumpen erforderlich, korrosive Gase zu fördern. Da Aluminium nicht beständig gegen Korrosion ist, können die so hergestellten Scheiben in diesen Fällen nur eingesetzt werden, nachdem sie durch eine entsprechende Oberflächenbehandlung korrosionsbeständig gemacht wurden. Dadurch wird die Herstellung der Schaufeln aufwendiger und teurer.

Andere Werkstoffe, z. B. hochfester korrosionsbeständiger Stahl, eignen sich wiederum schlecht zum Fräsen. Sie sind aber in Form von Blechen stanz- und verformbar.

Die so durch Stanzen und Herausbiegen der Schaufeln hergestellten Scheiben weisen den gravierenden Nachteil auf, dass sie nicht optisch dicht sind. Dies führt zu hohen Rückströmverlusten innerhalb der Pumpe. Ein weiterer Nachteil ist, dass die Gesamtmasse der Schaufeln einer Scheibe relativ groß ist, bezogen auf die radiale Fläche des Tragringes. Dadurch wird dieser durch die Fliehkraft hoch belastet, was wiederum die Drehzahl der Pumpe und somit ihre Leistungsfähigkeit begrenzt.

Die GB-A-1 275 386 zeigt eine Scheibe für Turbomolekularpumpen, welche hohl ist und aus zwei Teilscheiben zusammengesetzt ist, wobei die Teilscheiben jeweils genau so viele Schaufeln aufweisen wie die zusammengesetzte Scheibe besitzt.

Das Dokument Patent Abstracts of Japan, Bd. 007, Nr. 199 und JP 58 098696 A befasst sich mit einem Herstellungsverfahren für Statorscheiben und zielt auf den Schaufelwinkel ab.

Eine Variante, blickdichte Statorscheiben zu bauen, lehrt die US-A-3 477 381. Die Schaufeln der Statorscheibe werden einzeln in einen außen liegenden Haltering montiert.

Die US-A-4 309 143 befasst sich mit der Wahl der Materials zur Herstellung von gestanzten Scheiben. Sie schlägt vor, Material zu verwenden, dessen Verhältnis von Dehnfestigkeit zu spezifischem Gewicht größer als 17 x 10³m ist und das einen Elastizitätsmodul von mehr als 10 x 10³ kp/mm² beträgt. Bevorzugt wird eine Kupfer-Beryllium-Legierung vorgeschlagen. Weiterhin schlägt sie vor, den Schaufelwinkel zwischen Pumpeneinlass und -auslass zu variieren.

Sogenannte gewendelte Schaufeln haben am Schaufelfuß einen anderen Anstellwinkel als am Schaufelkopf. Die vorteilhafte Anwendung hiervon in Turbomolekularpumpen lehrt die US-A-3 748 055.

Der Erfindung liegt die Aufgabenstellung zugrunde, Scheiben für Turbomolekularpumpen zu entwickeln, welche die oben beschriebenen Nachteile nicht aufweisen. Insbesondere sollen die Scheiben aus korrosionsbeständigem Material bestehen und mit wenig Aufwand und kostengünstig hergestellt werden können. Die optische Dichtheit soll weitgehend gewährleistet sein und die Belastung durch die Fliehkraft soll in solchen Grenzen gehalten werden, innerhalb derer die Pumpe mit maximaler Drehzahl sicher betrieben werden kann.

Die Aufgabe wird durch die kennzeichnenden Merkmale des 1. Schutzanspruches gelöst. Die Ansprüche 2 und 3 stellen weitere Ausgestaltungsformen der Erfindung dar.

Durch die erfindungsgemäßen Scheiben wird es möglich, zu deren Herstellung korrosionsbeständige Materialien zu verwenden, aus denen die gasfördernde Struktur durch Einstanzen von Schlitzen und Herausdrehen der Schaufeln aus der Scheibenebene gebildet wird. Das Zusammenfügen von mehreren Teilscheiben führt zur optischen Dichtheit der gesamten Scheibe, wodurch Rückströmungen sowohl innerhalb einer Scheibe als auch innerhalb des gesamten Scheibenpaketes verhindert werden. Zudem erlaubt diese Konstruktion, die einzelnen Teilscheiben mit weniger Schaufeln auszustatten als eine einstückige Scheibe, um die optische Dichtheit zu erlangen.

Dadurch wird bei Rotorscheiben die Belastung durch Fliehkraft auf den Schaufelgrund und den Tragring auf ein Minimum begrenzt, so dass durch höhere Drehzahl optimale Pumpeigenschaften erreicht werden können. Gegenüber gefrästen Schaufeln besteht der Vorteil, das die gestanzten Schaufeln deutlich dünner sind und so durch einen größeren Durchtrittsquerschnitt bessere Pumpeigenschaften aufweisen. Auch dieser Tatbestand trägt zur geringeren Belastung durch Fliehkraft bei.

Anhand der Figuren 1 - 3 soll die Erfindung am Beispiel einer aus zwei Teilscheiben bestehenden Scheibe zur Montage auf einer Rotorwelle näher erläutert werden.

Fig. 1 zeigt die beiden Teilscheiben 11 und 12. Dabei sind die Tragringe mit 21 und 22 bezeichnet. Die schräg zur Scheibenebene angeordneten Schaufeln 31 und 32 sind so gestaltet, dass sie eine gasfördernde Struktur bilden. Zwischen den Schaufeln befinden sich Öffnungen in Form von radial verlaufenden Schlitzen 41 und 42. Die beiden Teilscheiben werden zu einer Scheibe 1 in Fig. 3 zusammengefügt. Die Fig. 2 zeigt ein Zwischenstadium, in dem die beiden Teilscheiben 11 und 12 schon nahe beieinander, jedoch noch nicht miteinander verbunden sind. In Fig. 3 sind die beiden Teilscheiben mit Hilfe der Fügelaschen 51 und 52 zusammengefügt. Es entsteht somit eine Scheibe 1 mit dem inneren Tragring 2 und den schräg zur Scheibenebene angeordneten Schaufeln 3. Zwischen diesen befinden sich die Öffnungen in Form von radial verlaufenden Schlitzen 4. Die Schaufeln 3 sind derart aus den Schaufeln 31, 32 der Teilscheiben 11, 12 zusammgesetzt und gestaltet, dass sie in axialer Richtung optisch dicht sind. Die Teilscheiben 11, 12 sind aus Blechkörpern gebildet und die Schaufeln 31, 32 werden durch Stanzen und anschließendes Herausdrehen aus der Scheibenebene erzeugt.

In dem Beispiel wurden Rotorscheiben, bestehend aus zwei Teilscheiben, dargestellt. Ebenso können mehr als zwei Teilscheiben zu einer gesamten Scheibe zusammengefügt werden. Auch Statorscheiben können im Rahmen der Erfindung in der gleichen Art zusammengesetzt sein. In der Regel befinden sich dann die Schaufeln in radialer Richtung innerhalb des Tragringes.

## Patentansprüche

1. Scheiben (1) für eine Turbomolekularpumpe, welche mit einem Tragring (2) sowie mit in einer ringförmigen Zone schräg zur Scheibenebene angeordneten Schaufeln (3) versehen sind und so Öffnungen in Form von radial verlaufenden Schlitzen (4) zwischen den Schaufeln aufweisen, **dadurch gekennzeichnet, dass** sie aus mehreren in axialer Richtung zusammengefügten Teilscheiben (11, 12) bestehen, wobei diese jeweils weniger Schaufeln als die zusammgefügte Scheibe aufweisen, und diese so zusammengefügt sind, dass jeweils die Schaufeln (31, 32) einer Teilscheibe die Schlitze (41, 42) der folgenden Teilscheibe ganz oder teilweise abdecken.

2. Scheiben nach Anspruch 1, **dadurch gekennzeichnet, dass** die Teilscheiben (11, 12) so zusammengefügt werden, dass sie in axialer Richtung optisch dicht sind.

3. Scheiben nach Anspruch 1, **dadurch gekennzeichnet, dass** die Teilscheiben (11, 12) als Blechkörper ausgebildet sind und die Schaufeln (31, 32) durch Stanzen und anschließendes Herausdrehen aus der Scheibenebene gebildet wurden.

## Claims

1. Discs (1) for a turbo-molecular pump, which are provided with a support ring (2) and also with blades (3) arranged in a ring-shaped zone obliquely to the disc plane and thus have openings in the form of radially extending slots (4) between the blades, **characterised in that** they comprise a plurality of component discs (11, 12) joined together in axial direction, wherein these respectively have fewer blades than the assembled disc, and these are joined so that the blades (31, 32) of one component disc respectively completely or partly cover the slots (41, 42) of the following component disc.

2. Discs according to Claim 1, **characterised in that** the component discs (11, 12) are joined so that they are optically impenetrable in axial direction.

3. Discs according to Claim 1, **characterised in that** the component discs (11, 12) are configured as sheet metal bodies and the blades (31, 32) have been formed by stamping and subsequently rotating out of the disc plane.

## Revendications

1. Disques (1) pour pompe turbomoléculaire munis d'une bague de support (2) et d'ailettes (3) agencées en cercle et en oblique par rapport au plan du disque, de telle sorte que des ouvertures sous forme de fentes (4) sont présentes dans le sens radial entre les ailettes, **caractérisés en ce que** les disques sont constitués de plusieurs disques partiels (11, 12) qui sont joints dans le sens axial et dont chacun comprend moins d'ailettes que le disque complet assemblé, la jonction étant réalisée de telle sorte que les ailettes (31, 32) de chaque disque partiel recouvrent en partie ou en totalité les fentes (41, 42) du disque partiel suivant.

2. Disques selon la revendication 1, **caractérisés en ce que** les disques partiels (11, 12) sont joints de telle sorte qu'ils ne présentent pas d'ouvertures visibles dans le sens axial.

3. Disques selon la revendication 1, **caractérisés en ce que** les disques partiels (11, 12) sont des corps en tôle et **en ce que** les ailettes (31, 32) sont formées par découpage puis tournées pour les écarter du plan du disque.
